# EUROPÄISCHE PATENTSCHRIFT

(11) **EP 0 447 903 B1**
(45) Veröffentlichungstag und Bekanntmachung des Hinweises auf die Patenterteilung: **03.03.1993**
(21) Anmeldenummer: 91103639.0
(22) Anmeldetag: 09.03.1991
(51) Int. Cl.: B65H 5/28, B65H 29/00

(54) **Einrichtung zum Abwickeln von flexiblen Flächengebilden ab einem Wickel**
Device for unwinding flexible flat products from a roll
Dispositif pour dérouler des produits plats flexibles d'une bobine

(30) Priorität: 23.03.1990 CH 971/90
(43) Veröffentlichungstag der Anmeldung: 25.09.1991
(73) Patentinhaber: Ferag AG, CH-8340 Hinwil (CH)
(72) Erfinder: Honegger, Werner, CH-8630 Tann Rüti (CH)
(74) Vertreter: Patentanwälte Schaad, Balass, Menzl & Partner AG

(56) Entgegenhaltungen:
- EP-A- 0 142 745
- EP-A- 0 281 790
- EP-A- 0 292 891
- EP-A- 0 310 784
- CH-A- 652 379
- DE-A- 2 205 476
- US-A- 3 025 014

## Beschreibung

Die vorliegende Erfindung betrifft eine Einrichtung zum Abwickeln von zusammen mit einem Wickelband auf einen Wickelkern zu einem Wickel aufgewickelten flexiblen Flächengebilden, insbesondere Druckereiprodukten in Schuppenformation, gemäss dem Oberbegriff des Anspruches 1.

Eine Abwickeleinrichtung dieser Art ist beispielsweise aus der EP-A-0 142 745 oder der EP-A-0 292 891 bekannt. Diese letzte Schrift weist zwei parallel zueinander verlaufende und voneinander beabstandete, endlose Tragbänder auf, die um an einem Gestell auf gleicher Höhe gelagerte Rollen geführt sind. Zum Abwickeln von in Schuppenformation zusammen mit einem Wickelband auf einen Wickelkern zu einem Wickel aufgewickelten Druckereiprodukten ab dem Wickel wird die vom Wickelkern und vom Wickel gebildete Wickeleinheit auf die tragwirksamen Trume der Tragbänder abgestellt. Dabei liegt der Wickel umfangsseitig auf den Tragbändern auf und wird von diesen zum Antreiben der Wickeleinheit teilweise umschlungen. Die Rollen, um welche die beiden Tragbänder, im Abwickelsinn der Druckereiprodukte gesehen am Ende der tragwirksamen Trume geführt sind, sitzen drehfest auf einer gemeinsamen Welle, welche mit einem Antriebsmotor gekoppelt ist. Zwischen diesen beiden Rollen sitzt auf der Welle frei drehbar eine Bandspule, welche über eine Rutschkupplung ebenfalls mit dem Antriebsmotor verbunden ist. Nachdem die Wickeleinheit auf die Tragbänder abgestellt worden ist, wird der Anfangsbereich des Wickelbandes, der am Wickel festgezurrt ist, von Hand gelöst, zur Bandspule verbracht und mit dieser verbunden. Da die Bandspule über die Rutschkupplung während des Abwickelvorganges schneller angetrieben ist als die Tragbänder, wird das Wickelband dauernd unter Zugspannung gehalten. Sobald alle Druckereiprodukte vom Wickel abgewickelt sind, wird das wickelkernseitige Ende des Wickelbandes vom Wickelkern gelöst und dieser wird ab den Tragbändern abgehoben. Die volle Bandspule muss dann gegen eine leere ausgetauscht werden, um das Wickelband des nächsten abzuwickelnden Wickels übernehmen zu können. Es ist somit ein erheblicher manueller Arbeitsaufwand notwendig, um das festgezurrte Wickelband zu lösen und das Wickelbandende an der Bandspule zu befestigen.

Im weiteren ist eine Einrichtung zum Auf- und Abwickeln von Druckereiprodukten zusammen mit einem Wickelband zu einem bzw. von einem Wickel aus der EP-A 0 281 790 bekannt. Diese weist einen in vertikaler Richtung an einem Gestell verschiebbaren Schlitten auf, an welchem eine Lageranordnung für den den Wickel tragenden Wickelkern vorgesehen ist. Die Lageranordnung weist einen Antriebsmotor auf, um die auf die Lageranordnung abgesetzte Wickeleinheit wickelkernseitig anzutreiben. Unterhalb der Lageranordnung ist ein Bandförderer mit zwei voneinander seitlich beabstandeten losen Förderbändern vorgesehen, welcher wippenartig gelagert und gegen den Wickel hin vorgespannt ist. Die Wickelbänder sind alleine durch das teilweise Umschlingen des Wickels von diesem angetrieben. An der Wippe des Bandförderers ist eine Umlenkrolle frei drehbar gelagert, um welche das vom Wickel herkommende Wickelband geführt ist und von welcher das Wickelband zu einer am Gestell ortsfest gelagerten und über einem Antriebsmotor angetriebenen Bandspule verläuft. Zum Abwickeln wird die Wickeleinheit mit dem Wickelkern auf die Lageranordnung abgesetzt, wobei sich der Schlitten in seiner obersten Endposition befindet. Danach wird der Schlitten soweit abgesenkt, dass der Wickel auf die Förderbänder des Bandförderers zur Anlage kommt und dadurch den Bandförderer in eine untere Endposition verschwenkt. Dann wird das am Wickel festgezurrte Wickelbandende gelöst und um die Umlenkrolle herum zur Bandspule verbracht und dort befestigt. Während des Abwickelvorgangs wird die Wickeleinheit über den Antrieb der Lageranordnung im Abwickelsinn angetrieben und der Bandförderer läuft infolge des Anliegens am Umfang des Wickels zum Wegfördern der abgewickelten Druckereiprodukte mit der Umfangsgeschwindigkeit der Wickeleinheit mit. Das Wickelband wird durch den Antrieb der Bandspule unter Zugspannung gehalten. Sobald sich beim Abwickeln infolge der Durchmesserverringerung des Wickels die Wippe des Bandförderers um ein bestimmtes Mass gegen oben verschwenkt hat, wird der Schlitten weiter abgesenkt, bis der Bandförderer sich wieder in seiner unteren Endlage befindet. Auch bei dieser bekannten Einrichtung dürfte der Aufwand zum Ablösen des Wickkelbandes ab dem Wickel und Befestigen des Wickelbandendes an der Bandspule mit erheblichem Aufwand verbunden sein. Im weiteren ist die bekannte Einrichtung aufwendig im Aufbau und antriebsmässig komplex.

Im weiteren ist in der EP-A-0 310 784 ein Klettenreissverschluss für ein Wickelband beschrieben. Das Wickelband ist zusammen mit Druckereiprodukten auf einen Wickel aufgewickelt und weist an seinem äusseren Endbereich auf der dem Wickel zugewandten Seite einen Hakenflor auf, der mit einem Schlingenflor zusammenwirkt, welcher auf der Aussenseite des Wickelbandes vorgesehen ist. Der Schlingenflor erstreckt sich über eine bestimmte Länge des Wickelbandes, so dass vom Durchmesser des Wickels unabhängig der Hakenflor immer an einem Bereich des Schlingenflors anliegt. Der Haken- wie auch Schlingenflor flankieren einen Abstandhalter, dessen Dicke höchstens der Höhe des zugeordneten Flors entspricht. Zum Öffnen des Klettenreissverschlusses wird vom Ende des Wickelbandes her mittels eines spatelartigen Werkzeuges zwischen die dem Hakenflor und dem Schlingenflor zugeordneten Abstandhalter eingefahren.

Aus der CH-A- 652 379 bzw. der entsprechenden US-A-4 532 750 ist eine Einrichtung zum Aufwickeln von Druckereiprodukten in Schuppenformation auf einen Wickelkern bekannt, bei welcher vor dem Aufwickeln das Wickelband von einer im Innern des Wickelkerns vorgesehenen Vorratsspule abgezogen und auf eine Bandspule aufgewickelt wird. Zum Ablösen des Wickelbandes ab der Vorratsspule ist im Innern des Wickelkerns ein Stift vorgesehen der gegen die Vorratsspule vorgespannt ist und beim Drehen der Vorratsspule mittels eines separaten Antriebs zwischen das Wickelbandende und die Vorratsspule einsticht. Das abgelöste Wickelbandend wird durch eine Öffnung aus dem Wickelkern herausgeführt, von einem Vorschubrollenpaar erfasst und durch eine entlang einer Wippe zum Zuführen der Druckereiprodukte zum Wickel verlaufenden Führung und mittels einer weiteren Wippe an den Umfang der Bandspule geführt. Sind einige Windungen des Wickelbandes auf die Bandspule aufgewickelt wird der separate Antrieb mitsamt der angetriebenen Rolle des Vorschubrollenpaares aus dem Bereich des Wickelkerns verschwenkt. Weist das wickelband einen Klettenreissverschluss auf um das Wickelband auf der Vorratsspule zusammenzuhalten, so ist dieser vom Wickelbandende entfernt vorgesehen damit der Stift das Wickelbandende ablösen und das Vorschubrollenpaar das Wickelband erfassen kann bevor der Klettenreissverschluss zu öffnen ist. Weiter ist eine ähnlich aufgebaute an der Wippe zum Zuführen der Druckprodukte zum Wickelkern angeordnete Ablöseeinrichtung zum Ablösen des Wickelbandendes ab einem in einer überdeckten Umfangsnut des Wickelkerns angeordneten Wickelbandvorrat aus der EP-A-0 280 949 bzw. der entsprechenden US-A-4 795 105 bekannt. Das von der nächsten Wickellage des Wickelbandvorrates abgelöste Bandende wird umgelenkt und einer von der Wippe entfernten Bandspule zugeführt.

Es ist eine Aufgabe der vorliegenden Erfindung, eine gattungsgemässe Einrichtung zu schaffen, die äusserst bedienungsfreundlich und einfach im Aufbau ist.

Diese Aufgabe wird durch die Merkmale des kennzeichnenden Teiles des Anspruches 1 gelöst.

Erfindungsgemäss liegt die Bandspule am Wickelumfang am Wickelband an, um beim Drehen der Wickeleinheit im Abwickelsinn das äussere Bandende selbsttätig zu erfassen und zu übernehmen. Es ist somit überhaupt kein manueller Aufwand mehr notwendig, um das Wickelbandende gegebenenfalls um Umlenkrollen zur Bandspule zu führen und an dieser zu befestigen.

Bevorzugte Ausbildungsformen der vorliegenden Erfindung sind in den abhängigen Ansprüchen angegeben.

Die vorliegende Erfindung wird anhand eines in den Figuren dargestellten Ausführungsbeispiels näher beschrieben. Es zeigen rein schematisch:
Fig. 1 und 2 in Ansicht bzw. Seitenansicht eine Abwickeleinrichtung;
Fig. 3 in Draufsicht, vergrössert und teilweise geschnitten einen Teil der Abwickeleinrichtung;
Fig. 4 und 5 die Abwickeleinrichtung gemäss Fig. 1 vor Beginn des Abwickelvorgangs bzw. beim Zurückwickeln des Wickelbandes;
Fig. 6 in Seitenansicht eine Wickeleinheit; und
Fig. 7 vergrössert den Verschlussbereich des Wickelbandes.

Die in der Zeichnung dargestellte Abwickeleinrichtung 10 weist einen auf dem Boden abgestützten Sockel 12 mit zwei seitlichen Lagerschildern 14,14′ auf, an welchem eine seitliche, ausserhalb des Lagerschildes 14′ vorgesehene und mit diesem verbundene aufrechtstehende Führungssäule 16 verankert ist. An der Führungssäule 16 ist eine Lageranordnung 17 für eine Wickeleinheit 18 höhenverstellbar gelagert. Die Wickeleinheit 18 besteht aus einem an der Lageranordnung 17 wegnehmbar gelagerten Wickelkern 19 und einem Wickel 20 aus zusammen mit einem unter Zugspannung stehenden Wickelband 21 auf den Wickelkern 19 aufgewickelten Druckereiprodukten, wie Zeitschriften, Zeitungen und dergleichen, in Schuppenformation. Vom Wickel 20 abgewickelte Druckereiprodukte sind in der Fig. 1 mit 22 bezeichnet. Unterhalb der Lageranordnung 17 ist eine Förderbandanordnung 23 vorgesehen, die vier endlose, um zwei ortsfeste Walzen 24,26 geführte Rundbänder 28,28′ aus gummielastischem Material, aufweist. Die Walzen 24,26 weisen an ihren axialen Endbereichen je zwei nebeneinander angeordnete Umfangsnuten 30 auf, in welchen die Rundbänder 28,28′ geführt sind. Die innen liegenden Rundbänder 28′ sind somit voneinander beabstandet. Die Tiefe der Umfangsnuten 30 entspricht ungefähr dem Durchmesser der Rundbänder 28,28′ (siehe insbesondere Fig. 3).

Die in Pfeilrichtung A, diese entspricht der Umlaufrichtung der Rundbänder 28, 28′ beim Abwickeln des Wickels 20, gesehen der Führungssäule 16 vorgelagerte Walze 24 sitzt drehfest auf einer Welle 24′, die an den beiden Lagerschildern 14,14′ frei drehbar gelagert ist und über ein Umkehrgetriebe 32 mit einem Antriebsmotor 34 wirkverbunden ist. Die andere in Pfeilrichtung A gesehen der Führungssäule 16 nachgelagerte Walze 26 sitzt drehfest auf einer ebenfalls an den beiden Lagerschildern 14,14′ frei drehbar gelagerten Welle 26′. Die Walze 26 ist in vertikaler Richtung unterhalb der Walze 24 angeordnet, so dass eine gedachte von oben an die beiden Walzen 24,26 angelegte Tangente von der Walze 24 her zur Walze 26 hin schräg abwärts verläuft (siehe auch Fig. 4). Die bezüglich der Walze 24 im Durchmesser grössere Walze 26 ist hohlzylinderförmig ausgebildet und weist im Mittelbereich eine Stützscheibe 36 mit einer Nabe 36′ auf. Die Nabe 36′ sitzt über eine allgemein bekannte Keilverbindung 38 drehfest auf der Welle 26′. Beim Umlaufen der Rundbänder 28, 28′ in Pfeilrichtung A dreht sich die Walze 26 und die Welle 26′ somit in Richtung A′.

An der Welle 26′ ist weiter eine Wippe 40 für eine Bandspule 42 schwenkbar gelagert. Die Wippe 40 weist zwei Wippenschilder 44 auf, die je im Bereich zwischen der Walze 26 und den Lagerschildern 14,14′ bezüglich der Welle 26′ frei drehbar auf dieser lagern. Die Wippe erstreckt sich in vertikaler Richtung gesehen zwischen dem oberen und unteren Trum 46,46′ der Rundbänder 28,28′ bis in den Bereich der Führungssäule 16, wo ein parallel zur Welle 26′ verlaufender Schaft 48 vorgesehen ist, der die beiden Wippenschilder 44 durchdringt und an diesen drehfest befestigt ist. Die Wippe 40 ist mittels zwei Zugfedern 50, die sich je einerends an von den Wippenschildern 44 in Richtung gegen aussen abstehenden Stiften 52 und andernends an von den Lagerschildern 14,14′ gegen innen abstehenden Stiften 52′ abstützen, mit dem freien Ende in Richtung gegen oben vorgespannt (Pfeil B). An den beiden Lagerschildern 14,14′ sind in Richtung gegen unten offene U-förmige Anschläge 54 befestigt, die mit den seitlich über die Wippenschilder 44 vorstehenden Endbereichen des Schaftes 48 zusammenwirken (Fig. 3 und 4), um ein Verschwenken der Wippe 40 im Gegenuhrzeigersinn über die in der Fig. 4 gezeigte Ruhelage hinaus zu verhindern. Die bezüglich der in den Fig. 1,4 und 5 strichpunktiert angedeuteten, durch die Achsen der Welle 26′ und des Schaftes 48 verlaufenden Linie 56 spitzwinklig verlaufende Längserstreckung der Zugfedern 50 ist derart gewählt, um eine möglichst flache Federcharakteristik bezüglich einer senkrechten zur Linie 56 im Schwenkbereich der Wippe 40 zu erzielen.

Im Bereich zwischen der Welle 26′ und dem Schaft 48 ist unterhalb der Linie 56 ein die beiden Wippenschilder 44 miteinander verbindender weiterer Schaft 58 vorgesehen, auf welchem den Rundbändern 28,28′ zugeordnete Rollen 60 frei drehbar lagern, um einerseits die Wirkung der Zugfedern 50 zu unterstützen und andererseits bei auf die oberen Trume 46 abgesenkter Wickeleinheit 20 die unteren Trume 46′ von den oberen Trumen 46 entfernt zu halten.

An der Welle 26′ ist über ein Kugellager 62 (siehe insbesondere Fig. 3) und einen daneben angeordneten, entgegen der Drehrichtung A′ wirksamen Freilauf 64 ein Kettenrad 66 gelagert. Das Kettenrad 66 ist über eine strichpunktiert angedeutete Kette 66′ mit einem weiteren Kettenrad 66˝ verbunden, welches auf einer Hohlwelle 68 drehfest sitzt. Die Hohlwelle 68 ist zwischen den beiden Wippenschildern 44 koaxial zum Schaft 48 vorgesehen und an diesem über weitere Kugellager 62′ gelagert. Der drehfeste Schaft 48 und die Hohlwelle 68 sind über einen in Pfeilrichtung A′ und somit auch gegen den Freilauf 64 wirkenden Freilauf 70 miteinander gekoppelt.

Mittig zwischen den beiden Wippenschildern 44 ist die hohlzylinderförmige Bandspule 42 vorgesehen, die über eine Gleithülse 72 an der Hohlwelle 68 gelagert ist. Beidseits der Bandspule 42 ist eine Rutschkupplung 74 vorgesehen, die einerseits mit der Bandspule 42 und andererseits mit der Hohlwelle 68 drehfest verbunden ist.

Die Bandspule 42 weist zwei in axialer Richtung voneinander beabstandete, umlaufende Nuten 76 auf, in welchen je ein ringförmiger Magnet 78 einer Magneteinrichtung 78′ eingelassen ist. Die Magneteinrichtung 78′ dient zum Erfassen und Übernehmen des äusseren Endes des Wickelbandes 21 zum Aufwickeln des Wickelbandes 21 auf die Bandspule 42, unter gleichzeitigem Abwickeln des Wickels 20, wie dies weiter unten im Detail zu beschreiben ist.

Der Antrieb der Bandspule 42 bzw. deren Bremsen funktioniert wie folgt: Wird die Walze 26 und somit die Welle 26′ in Drehrichtung A′ angetrieben, ist das Kettenrad 66 über den nichtwirksamen Freilauf 64 mit der Welle 26′ drehfest gekuppelt. Die Hohlwelle 68 dreht somit infolge der Verbindung über die Kette 66′ und das Kettenrad 66˝ im gleichen Drehsinn A′ wie die Walze 26. Dabei ist zu beachten, dass die beiden Kettenräder 66, 66˝ derart aufeinander abgestimmt sind, dass die unbeeinflusste Umfangsgeschwindigkeit der leeren Bandspule 42 gleichgross oder grösser ist als die Umfangsgeschwindigkeit der Walze 26, welche ja mit der Geschwindigkeit der Rundbänder 28,28′ übereinstimmt. Die Drehung der Hohlwelle 68 in Pfeilrichtung A′ wird über die Rutschkupplungen 74 an die Bandspule 42 übertragen, wobei diese bezüglich der Hohlwelle 68 mit geringer Drehzahl umläuft je mehr Wickelband 21 auf die Bandspule 42 aufgewickelt ist. Der Schlupf zwischen der Bandspule 42 und der Hohlwelle 68 wird durch die Rutschkupplung, unter Gespannthalten des Wickelbandes 21, übernommen.

Wird hingegen die Walze 26 entgegen Pfeilrichtung A′ angetrieben, wirkt der Freilauf 64, was dazu führt, dass von der Walze 26 auf die Hohlwelle 68 keine Antriebskraft übertragen wird. Gleichzeitig verhindert der Freilauf 70 ein Drehen der Hohlwelle 68 entgegen in Pfeilrichtung A′. Wird unter diesen Bedingungen auf das auf die Bandspule 42 aufgewickelte Wickelband 21 eine Zugkraft ausgeübt, die grösser ist als die Kraft der Rutschkupplungen 74 wird Wickelband 21 unter Zugspannung ab der Bandspule 42 abgewickelt.

Zwischen den beiden inneren Rundbändern 28′ ist die Walze 26 von einem Umlenkband 82 um ungefähr 180° umschlungen, um die von der Wickeleinheit 18 abgewickelten und in Abwickelrichtung A auf den oberen Trums 46 weggeförderten Druckereiprodukte 22 um die Walze 26 herum umzulenken. Die in Förderrichtung gesehen vor der Walze 26 obenliegende Seite der Druckereiprodukte 22 ist nach der Walze 26 unten liegend. Die Rollen, um welche das Umlenkband 82 geführt ist, sind mit 86 bezeichnet. Diese sind über Achsen 86′ (vergleiche insbesondere Fig. 2) an den Lagerschildern 14,14′ abgestützt. Unterhalb der Förderbandanordnung 23 ist ein Wegförderer 88 vorgesehen, welcher ebenfalls als Bandförderer ausgebildet ist und dessen Förderrichtung entgegen der Abwickelrichtung A verläuft, um die um die Walze 26 herum umgelenkten Druckereiprodukte 22 in Pfeilrichtung C wegzufördern. Zu diesem Zweck schliesst der Wegförderer 88 direkt an das förderwirksame Ende des Umlenkbandes 82 an. Es ist aber auch denkbar, die abgewickelten Druckereiprodukte 22 nicht um die Walze 26 herum umzulenken, sondern in Verlängerung des oberen Trums 46 der Förderbandanordnung 23 in Pfeilrichtung D wegzufördern. Zu diesem Zweck ist anstelle des Umlenkbandes 82 ein strichpunktiert angeordnetes Wegförderband 90 vorgesehen, welches zwischen den inneren Rundbändern 28′ um die Walze 26 herumgeführt ist.

Die Lageranordnung 17 für die Wickeleinheit 18 weist einen an der Führungssäule 16 in vertikaler Richtung verschiebbar gelagerten Schlitten oder Wagen 92 auf. Dieser ist über ein Hubglied, beispielsweise einen Spindeltrieb, wie in der EP-A-0 281 790 beschrieben, oder mittels eines Seil- oder Kettenzuges in der Höhe verstellbar. Vom Schlitten oder Wagen 92 stehen in horizontaler Richtung zwei parallel zueinander verlaufende und auf gleicher Höhe angeordnete Ausleger 94 ab, an deren freien Enden je eine Tragrolle 96 frei drehbar gelagert ist. Auf den Tragrollen 96 ist der den Wickel 20 tragende Wickelkern 19 frei drehbar gelagert, wie dies insbesondere in den Fig. 1 und 2 gezeigt ist. Der Wickelkern 19 ist im wesentlichen hohlzylinderförmig ausgebildet und weist einen gegen innen vorstehenden, umlaufenden Steg 100 auf, der im Querschnitt im wesentlichen V-förmig ausgebildet ist. Die Tragrollen 96 weisen ein im wesentlichen entsprechend V-förmiges Profil auf, um den darauf abgesetzten Wickelkern 19 in axialer Richtung zu halten. In der Mitte zwischen den beiden Auslegern 94 und unterhalb diesen ist ein Andrückarm 102 vorgesehen, der am Schlitten oder Wagen 92 um eine horizontale Achse 102′ schwenkbar gelagert ist und an dessen freiem Ende eine Andrückrolle 96′ frei drehbar gelagert ist. In der Andrücklage verläuft der Andrückarm 102 im wesentlichen parallel zu den Auslegern 94 und die Andrückrolle 96′ liegt ebenfalls am Steg 100 an und presst den Wickelkern 19 gegen die Tragrollen 96. Dadurch wird ein Abheben des Wickelkerns 19 ab den Tragrollen 96 vermieden, auch wenn die Wickeleinheit 18 auf die Förderbandanordnung 23 abgesetzt ist bzw. der leere Wickelkern 19 auf der Förderbandanordnung 23 anliegt, wie dies aus den Fig. 1 und 2 bzw. 5 hervorgeht. Aus der Andrücklage ist der Andrückarm 102 nach oben in die in der Fig. 2 strichpunktiert angedeutete Ruhelage 102˝ zurückverschwenkbar, um den leeren Wickelkern 19 ab den Tragrollen 96 abheben zu können, oder um das Ablegen einer Wickeleinheit 18 auf die Tragrollen 96 zu ermöglichen.

Während des Abwickelvorgangs wird die Lage des Schlittens oder Wagens 92 derart gesteuert, dass der Wickel 20 vom oberen Trum 46 der Förderbandanordnung 23 immer teilweise umschlungen ist und mit einer gewünschten Kraft zum Vermeiden von Schlupf zwischen dem Wickel 20 und den Rundbändern 28,28′ an diesen anliegt. Zu diesem Zweck ist es denkbar Sensoren vorzusehen, um die Durchbiegung der Rundbänder 28,28′ bzw. das untere Ende der Wickeleinheit 18 zu überwachen und den Schlitten oder Wagen 92 entsprechend abzusenken, wie dies beispielsweise in der EP-A-0 281 790 beschrieben ist. Während des Abwickelns der Druckereiprodukte 22 ab der Wickeleinheit 18 nimmt der Durchmesser des Wickels 20 stetig ab und schlussendlich liegt infolge des entsprechenden Absenkens des Schlittens oder Wagens 92 der leere Wickelkern 19 an den Rundbändern 28,28′ an, wie dies in der Fig. 1 strichpunktiert angedeutet ist.

Der Wickel 20 wird durch das unter Zugspannung stehende Wickelband 21 zusammengehalten. Das nicht dargestellte innere Ende des Wickelbandes 21 ist am Wickelkern 19 befestigt und aussen umschlingt das Wickelband 21 den Wickel 20.

Zwischen den beiden inneren Rundbändern 28′ verläuft das Wickelband 21, welches während des Abwickelns ab der Wickeleinheit 18 auf die Bandspule 42 aufgewickelt wird. Während des Abwickelns liegt die Bandspule 42 bzw. das bereits darauf aufgewickelte Wickelband 21 am Umfang 104 des Wickels 20 am den Wickel 20 umschlingenden Abschnitt des Wickelbandes 21 an. Durch die Zunahme der Dicke der Bandspule 42 mit dem darauf aufgewickelte Wickelband 21 wird die Wippe 40 entgegen der Kraft der Zugfedern 50 im Uhrzeigersinn verschwenkt. In der Fig. 1 ist die Lage der leeren Bandspule 42 in ausgezogenen Linien und der vollen Bandspule 42 in strichpunktierten Linien angedeutet.

Fig. 4 zeigt teilweise die Abwickeleinrichtung 10, wobei sich der Schlitten oder Wagen 92 in seiner oberen Endposition befindet, so dass der Umfang 104 des Wickels 20 sich oberhalb des oberen Trums 46 der Rundbänder 28,28′ von diesen entfernt befindet. Die Wippe 40 wird infolge der Kraft der Zugfedern 50 in ihrer Ruhelage gehalten, in welcher der Schaft 48 an den Anschlägen 54 anliegt. Mit dem Pfeil E ist das Absenken der Wickeleinheit 18 zum Abwickeln der Druckereiprodukte 22 angedeutet. Der Pfeil F gibt das uhrzeigersinnförmige Verschwenken der Wippe 40 beim Absenken der Wickeleinheit 20 bzw. bei Zunahme des Durchmessers durch Aufwickeln des Wickelbandes 21 auf die Bandspule 42 an.

Nach dem vollständigen Abwickeln und Wegfördern der Druckereiprodukte 22 wird das vom Wickelkern 19 abgewickelte und auf die Bandspule 42 aufgewickelte Wickelband 21 wieder auf den Wickelkern 19 zurückgewickelt. Dazu wird der Schlitten oder Wagen 92 in seiner in der Fig. 5 gezeigten, unteren Endlage gehalten, wodurch der leere Wickelkern 19 von den Rundbändern 28,28′ teilweise umschlungen ist und wobei die Förderbandanordnung 23 und somit der Wickelkern 19 durch Drehrichtungsumkehr des Umkehrgetriebes 32 in Pfeilrichtung G (entgegen der Pfeilrichtung A) angetrieben sind.

Die Fig. 6 zeigt eine vollständige Wickeleinheit 18. Der im wesentlichen zylinderförmige Wickelkern 19 trägt den darauf aufgewickelten Wickel 20, welcher aus den in Schuppenformation zusammen mit dem unter Zugspannung stehenden Wickelband 21 aufgewickelten Druckereiprodukten 22 besteht. Das Wickelband 21 verläuft um den Wickel 20 herum und sein äusserer Endbereich 106 ist mittels eines Klettenreissverschlusses 108 am den Wickel 20 vollständig umschlingenden Abschnitt des Wickelbandes 21 festgehalten. Das Wickelband 21 weist an seinem Endbereich 106 auf der dem Wickelkern 19 zugewandten Seite einen Hakenflor 110 auf, wie dies in der Fig. 7 vergrössert dargestellt ist. Dieser Hakenflor 110 wirkt mit einem Schlingenflor 112 zusammen, der sich auf der vom Wickelkern 19 abgewandten Seite des Wickelbandes 21 über eine Länge erstreckt, die ein von der Grösse des Wickels 20 unabhängiges Schliessen des Klettenreissverschlusses 108 ermöglicht. Der Hakenflor 110 und Schlingenflor 112 sind in zwei seitlichen Bändern am Wickelband 21 angeordnet und zwischen ihnen befindet sich ein Abstandhalter 114. Der genaue Aufbau und die Funktionsweise des Klettenreissverschlusses 108 sind in der EP-A-0 310 784 ausführlich beschrieben.

Am Wickelband 21 sind in dessen Endbereich 106 mehrere sehr dünne aufeinanderliegende Eisenplättchen 116 angeordnet, die zum Zusammenwirken mit der Magneteinrichtung 78′ der Bandspule 42 bestimmt sind. Die Eisenplättchen 116 können in den Endbereich 106 des Wickelbandes 21 eingelassen sein, oder auf der Aussenseite am Wickelband 21 befestigt sein. Da die Eisenplättchen 116 sehr dünn sind, wird die Flexibilität des Wickelbandes 21 nicht beeinträchtigt. Die Eisenplättchen 116 wirken als Anker und werden von den Magneten 78 angezogen und an der Bandspule 42 gehalten.

Die Abwickeleinrichtung 10 funktioniert wie folgt: Zum Lagern einer Wickeleinheit 18 an der Lageranordnung 17 wird der Schlitten oder Wagen 92 in die in der Fig. 4 gezeigte, obere Endlage angehoben und der Andrückarm 102 in die Ruhelage 102˝ zurückverschwenkt. Dann wird eine Wickeleinheit 18, beispielsweise mittels eines Stapelfahrzeuges auf die beiden Tragrollen 96 mit dem Wickelkern 19 abgesetzt. Anschliessend wird der Andrückarm 102 in die Andrücklage verschwenkt, um den Wickelkern 19 unter allen Bedingungen an den Tragrollen 96 in Anlage zu halten. Für das Abwickeln der Druckereiprodukte 22 wird der Schlitten oder Wagen 92 abgesenkt, bis der Wickel 20 umfangsseitig von den elastischen Rundbändern 28,28′ teilweise umschlungen ist, wie dies Fig. 1 zeigt. Dabei kommt die Bandspule 42 am Umfang 104 des Wickels 20 am Wickelband 21 zur Anlage. Durch das Antreiben der Rundbänder 28,28′ in Abwickelrichtung A durch den Antriebsmotor 34 wird die Wickeleinheit 18 bezüglich der Rundbänder 28,28′ schlupflos im Uhrzeigersinn angetrieben. Läuft nun das Wickelband 21 mit seinem äusseren Ende 106′ auf die Bandspule 42 auf, wird es infolge der magnetischen Anzugskraft der Magneteinrichtung 78′ auf die als Anker wirkenden Eisenplättchen 116 von der Bandspule 42 erfasst und übernommen. Beim Weiterdrehen in Pfeilrichtung A wird somit durch ein abschälähnliches Ablösen des Hakenflors 110 vom Schlingenflor 112 infolge des Aufwickelns des Endbereiches 106 des Wickelbandes 21 auf die Bandspule 42 der Klettenreissverschluss 108 geöffnet. Sobald die Bandspule 42 das Wickelband 21 erfasst hat, entspricht die Umfangsgeschwindigkeit der Bandspule 42 im wesentlichen der Umfangsgeschwindigkeit der Wickeleinheit 18, wobei die Rutschkupplungen 74 dafür sorgen, dass das Wickelband 21 dauernd unter einer vorbestimmten Zugspannung steht. Die Wickeleinheit 18 ist somit durch die Rundbänder 28, 28′ entgegen der von der Bandspule 42 über das Wickelband 21 auf die Wickeleinheit 18 ausgeübte Zugkraft gebremst. Zum Erfassen und Übernehmen des äusseren Wickelbandendes 106′ wird die Geschwindigkeit der Förderbandanordnung 23 und somit die Umfangsgeschwindigkeit der Wickeleinheit 18 und der Bandspule 42 klein gehalten. Sobald vom Wickelband 21 ungefähr zwei Umdrehungen auf die Bandspule 42 aufgewickelt sind, kann die Geschwindigkeit in Pfeilrichtung A vergrössert werden. Im Zuge des Abwickelvorganges werden nun die schuppenförmig angeordneten Druckereiprodukte 22 unter Ablösung vom Wickel 20 auf den Rundbändern 28,28′ aufliegend, weggefördert. Dabei werden die Druckereiprodukte 22 um die Walze 26 umgelenkt und dem Wegförderer 88 zugeleitet. Es ist zu beachten, dass die Bandspule 42 bzw. das darauf aufgewickelte Wickelband 21 am Umfang 104 des Wickels 20 innerhalb jenes Bereiches anliegt, welcher von den Rundbändern 28,28′ umschlungen ist. Die Druckereiprodukte 22 sind somit beim Ablösen des Wickelbandes 21 von diesem zwischen der Wickeleinheit 18 und den Rundbändern 28,28′ eingeklemmt gehalten. Sobald nun die letzten vom Wickel 20 abgewickelten Druckereiprodukte 22 dem Wegförderer 88 übergeben worden sind, werden die Rundbänder 28,28′ durch Wechseln der Antriebsrichtung mittels des Umkehrgetriebes 32 entgegen Pfeilrichtung A in Pfeilrichtung G angetrieben, wie dies Fig. 5 zeigt. Dabei wird das Wickelband 21 von der Bandspule 42 auf die Aussenseite des leeren Wickelkerns 19 zurückgewickelt. Dies geschieht wiederum unter Zugspannung, da die Hohlwelle 68 über den nicht wirksamen Freilauf 70 am Drehen im Abwickelsinn der Bandspule 42 (entgegen Pfeilrichtung A′) gehindert ist und die Bandspule 42 durch die Rutschkupplungen 74 gebremst ist. Da auch beim Zurückwickeln des Wickelbandes 21 auf den Wickelkern 19 die Bandspule 42 unter der Kraft der Zugfedern 50 gegen den Wickelkern 19 vorgespannt an diesem bzw. an dem bereits darauf aufgewickelten Wickelband 21 anliegt, wird am Ende des Zurückwickelvorgangs der Klettenreissverschluss 108 automatisch und selbständig wieder verschlossen und der Endbereich 106 des Wickelbandes 21 entgegen der Kraft der Magneteinrichtung 78′ von der Bandspule 42 abgelöst. Letztendlich wird der Schlitten oder Wagen 92 vorzugsweise in der oberen Endstellung angehoben, um den Wickelkern 19 von den Rundbändern 28,28′ abzuheben. Nachdem der Andrückarm 102 in die Ruhelage 102′ zurückverschwenkt ist, kann der leere Wickelkern 19 mit dem darauf aufgewickelten Wickelband 21 von der Lageranordnung 17 abgehoben werden. Die Abwickeleinrichtung 10 ist dann für die Aufnahme einer neuen Wickeleinheit 18 bereit.

Es ist einzusehen, dass es nicht zwingend notwendig ist, dass die Bandspule 42 während des gesamten Abwickelvorgangs und während des gesamten Zurückwickelns des Wickelbandes 21 auf den Wickelkern 19 am Umfang 104 des Wickels 20 bzw. am Umfang des Wickelkerns 19 anliegt. So ist es nur notwendig, dass die Bandspule 42 zum Erfassen und Übernehmen des äusseren Wickelbandendes 106′ am Umfang 104 anliegt und beim Zurückwickeln des Wickelbandes 21 auf den leeren Wickelkern 19 mindestens zum Verschliessen des Klettenreissverschlusses 108 in Richtung gegen den Wickelkern 19 gedrückt ist.

Es ist auch denkbar, dass die Bandspule als Saugwalze ausgebildet ist, um das äussere Wickelbandende zu erfassen und zu übernehmen. So ist es auch denkbar, dass die Bandspule anstelle der Magneteinrichtung 78′ eine adhäsive Oberfläche aufweist. Selbstverständlich muss das Wickelband nicht zwingend mit einem Klettenreissverschluss ausgerüstet sein. Es ist auch möglich, dass der Endbereich des Wickelbandes mittels magnetischen oder adhäsiven Mitteln am Umfang des Wickels gehalten ist.

Es ist selbstverständlich auch denkbar, die Wickeleinheit wickelkernseitig anzutreiben und die Druckereiprodukte über einen beispielsweise schwenkbar gelagerten Bandförderer, der an den Wickel angestellt ist, wegzuführen. Auf jeden Fall liegt aber die Bandspule zum Erfassen und Übernehmen des äusseren Wickelbandendes direkt am Wickelumfang am Wickelband an.

Anstelle von Druckereiprodukten können auch beliebige andere flexible Flächengebilde vorgesehen sein. Im weiteren ist es auch nicht notwendig, dass diese Flächengebilde bzw. die Druckereiprodukte in Schuppenformation aufgewickelt sind.

## Patentansprüche

1. Einrichtung (10) zum Abwickeln von zusammen mit einem Wickelband (21) auf einen Wickelkern (19) zu einem Wickel (20) aufgewickelten flexiblen Flächengebilden (22), insbesondere Druckereiprodukten in Schuppenformation, mit einer Lageranordnung (17) zum drehbaren Lagern einer vom Wickel (20) und Wickelkern (19) gebildeten, antreibbaren Wickeleinheit (18), einer unterhalb der Wickeleinheit (18) vorgesehenen mit seinem oberen Trum (46) am Wickel (20) zum Anliegen bestimmten Bandförderer (23) zum Wegfördern der abgewickelten Flächengebilde (22), und einer beim Abwickeln der Flächengebilde (22) antreibbaren Bandspule (42) zum Aufspulen des unter Zugspannung zusammen mit den Flächengebilden (22) vom Wickel (20) abgewickelten Wickelbandes (21), dadurch gekennzeichnet, dass die Bandspule (42) am Wickelumfang (104) am Wickelband (21) anliegt und Mittel (78′) zum Erfassen und Übernehmen des äusseren Wickelbandendes (106′) aufweist.

2. Einrichtung nach Anspruch 1, dadurch gekennzeichnet, dass der Bandförderer (23) angetrieben ist und zum Antreiben der Wickeleinheit (18) diese teilweise umschlingt.

3. Einrichtung nach Anspruch 2, dadurch gekennzeichnet, dass der Wickelkern (19) an der Lagerordnung (17) frei drehbar gelagert ist, und der Wickel (20) mit einer vorgegebenen, gegebenenfalls steuerbaren Kraft am Bandförderer (23) anliegt.

4. Einrichtung nach Anspruch 2 oder 3, dadurch gekennzeichnet, dass der Bandförderer (23) um ortsfeste Umlenkwalzen (24, 26) geführte elastische Bänder (28, 28′) aufweist, und die Lageranordnung (17) in der Höhe verstellbar ist.

5. Einrichtung nach einem der Ansprüche 1 bis 4, dadurch gekennzeichnet, dass die Bandspule (42) mit Vorspannung gegen den Wickel (20) gedrückt ist.

6. Einrichtung nach Anspruch 5, dadurch gekennzeichnet, dass die Bandspule (42) an einer schwenkbaren, vorzugsweise mittels Federkraft (50) gegen oben vorgespannten Wippe (40) gelagert ist.

7. Einrichtung nach Anspruch 6, dadurch gekennzeichnet, dass die Wippe (40) in vertikaler Richtung gesehen zwischen dem oberen und unterem Trum (46, 46′) des Bandförderers (23) vorgesehen und vorzugsweise am unteren Trum (46′) abgestützt ist.

8. Einrichtung nach einem der Ansprüche 6 oder 7, dadurch gekennzeichnet, dass die Wippe (40) und die eine Umlenkwalze (26) an einer gemeinsamen Welle (26′) gelagert sind und diese Umlenkwalze (26) mit der Bandspule (42) im Aufspulsinn (A′) der Bandspule (42) antriebswirksam gekoppelt ist.

9. Einrichtung nach Anspruch 8, dadurch gekennzeichnet, dass die Kopplung zwischen dieser Umlenkwalze (26) und der Bandspule (42) derart ausgebildet ist, dass die unbeeinflusste Umfangsgeschwindigkeit der Bandspule (42) wenigstens gleich gross ist wie die Umfangsgeschwindigkeit der Umlenkwalze (26), und dass die Kopplung eine Schlupfkupplung, vorzugsweise eine Rutschkupplung (74) zum unter Zugspannung Halten des Wickelbandes (21) aufweist.

10. Einrichtung nach Anspruch 9, dadurch gekennzeichnet, dass die Schlupfkupplung (74) über einen entgegen dem Aufspulsinn (A′) der Bandspule (42) wirksamen ersten Freilauf (64) mit der Bandspule (42) verbunden ist, und dass ein gegenwirkender zweiter Freilauf (70) zum Abstützen der Rutschkupplung (74) beim Zurückwickeln des Wickelbandes (21) unter Zugspannung auf den leeren Wickelkern (19) vorgesehen ist.

11. Einrichtung nach Anspruch 8, dadurch gekennzeichnet, dass die am förderwirksamen Ende des Bandförderers (23) angeordnete Umlenkwalze (26) mit der Bandspule (42) gekoppelt ist.

12. Einrichtung nach einem der Ansprüche 4 bis 11, dadurch gekennzeichnet, dass die am förderwirksamen Ende des Bandförderers (23) angeordnete Umlenkwalze (26) zum Umlenken der abgewickelten Flächengebilde (22) von einem endlosen Umlenkband (82) teilweise umschlungen ist.

13. Einrichtung nach Anspruch 1, dadurch gekennzeichnet, dass die Bandspule (42), vorzugsweise entlang ihrem Umfang, eine Magneteinrichtung (78′) und das Wickelband (21) an seinem äusseren Endbereich (106) einen Ankerkeil (116) zum automatischen Erfassen und Übernehmen des diesseitigen Endes (106′) des Wickelbandes (21) durch die Bandspule (42) beim Vorbeilaufen an dieser aufweist.

14. Einrichtung nach Anspruch 13, dadurch gekennzeichnet, dass der Ankerteil (116) mehrere aufeinanderliegende, dünne Eisenplättchen aufweist.

15. Einrichtung nach Anspruch 14, dadurch gekennzeichnet, dass das Wickelband (21) zum Festhalten des um den Wickel (20) herum verlaufenden Wickelbandes (21) einen Klettenreissverschluss (108) aufweist, der durch das Erfassen des äusseren Bandendes (106′) und Aufwickeln des Wickelbandes (21) auf die Bandspule (42) lösbar ist.

## Claims

1. Device (10) for unwinding flexible flat structures (22), especially imbricated printing products, which together with a winding tape (21) have been would onto a winding core (19) to form a roll (20), with a bearing arrangement (17) for rotatably mounting a driveable winding unit (18) formed of the roll (20) and winding core (19), a belt conveyor (23) provided beneath the winding unit (18) designed to contact the roll (20) with its upper half (46) for transporting away the unwound flat shaped articles (22) and a tape reel (42) driven during the unwinding of the flat shaped articles (22) for winding up the winding tape (21) which is unwound under tension from the roll (20) together with the flat shaped articles (22), characterised in that the tape reel (42) rests against the winding tape (21) on the roll periphery (104) and has means (78′) for picking up and carrying over the exposed winding tape end (106′).

2. Device according to claim 1, characterised in that the belt conveyor (23) is driven and for driving the winding unit (18) it partly wraps around this.

3. Device according to claim 2, characterised in that the winding core (19) is mounted for free rotation on the bearing arrangement (17), and the roll (20) rests against the belt conveyor (23) with a given, optionally controllable force.

4. Device according to claim 2 or 3, characterised in that the belt conveyor (23) has elastic belts (28,28′) guided around fixed return rollers (24,26), and the bearing arrangement (17) is height adjustable.

5. Device according to one of claims 1 to 4, characterised in that the tape reel (42) is pressed against the roll (20) with pretension.

6. Device according to claim 5, characterised in that the tape reel (42) is mounted on a pivoting counterpoise (40) which is prestressed upwardly, preferably by means of spring force (50).

7. Device according to claim 6, characterised in that, when viewed in the vertical direction, the counterpoise (40) is arranged between the upper and the lower half (46, 46′) of the belt conveyor (23) and is supported preferably by the lower half (46′).

8. Device according to one of the claims 6 or 7, characterised in that the counterpoise (40) and one of the return rollers (26) are mounted on a common shaft (26′) and this return roller (26) is coupled to the tape reel (42) to be driven in the wind-up direction (A′) of the tape reel (42).

9. Device according to claim 8, characterised in that the coupling between this return roller (26) and the tape reel (42) is constructed in such a way that the unaffected circumferential speed of the tape reel (42) is at least equal to the circumferential speed of the return roller (26), and that the coupling is a slip coupling, preferably a friction clutch (74), for holding the winding tape (21) under tensile stress.

10. Device according to claim 9, characterised in that slip coupling (74) is connected to the tape reel (42) via a first free wheel (64) effective in the opposite direction of wind-up (A′) of the tape reel (42), and a second counteracting free wheel (70) is provided for supporting the friction clutch (74) during the winding back of the winding tape (21) under tension onto the empty winding core (19).

11. Device according to claim 8, characterised in that return roller (26) arranged on the effective conveying end of the belt conveyor (23) is coupled to the belt reel (42).

12. Device according to one of the claims 4 to 11, characterised in that the return roller (26) arranged on the effective conveying end of the belt conveyor (23) is partly wrapped around by a continuous return belt (82) for turning round the unwound flat shaped articles (22).

13. Device according to claim 1, characterised in that the tape reel (42) has a magnet device (78′), preferably along its circumference, and the winding tape (21) has an armature part (116) on its outer end region (106) for automatically picking up and carrying over the end (106′) of the winding tape (21) on this side by the tape reel (42) as it runs past this.

14. Device according to claim 13, characterised in that the armature part (116) has a plurality of thin iron lamina stacked on top of each other.

15. Device according to claim 14, characterised in that for retaining the winding tape (21) running about the roll (20), the winding tape (21) has a cling-type zip fastener (108) which is releasable as the exposed tape end (106′) is picked up and the winding tape (21) is wound onto the tape reel (42).

## Revendications

1. Dispositif (10) pour dérouler des produits plats flexibles (22), en particulier des produits d'imprimerie en formation imbriquée, enroulés conjointement avec une bande d'enroulement (21) en une bobine (20) sur un axe de bobinage (19), comprenant un système de support (17) pour le montage tournant d'une unité de bobinage (18) constituée de la bobine (20) et de l'axe de bobinage (19) et pouvant être entraînée, un transporteur à bande (23) pour l'évacuation des produits plats (22) déroulés, prévu sous l'unité de bobinage (18) et dont le brin supérieur (46) est destiné à être appliqué contre la bobine (20), et une bobine de bande (42) pouvant être entraînée lors du déroulement des produits plats (22) et destinée à l'enroulement de la bande d'enroulement (21) déroulée à partir de la bobine (20), sous tension et conjointement avec les produits plats (22), **caractérisé en ce** que la bobine de bande (42) est appliquée, à la périphérie (104) de la bobine, contre la bande d'enroulement (21) et comporte des moyens (78′) pour la saisie et la prise en charge de l'extrémité extérieure (106′) de la bande d'enroulement.

2. Dispositif selon la revendication 1, caractérisé en ce que le transporteur à bande (23) est entraîné et enveloppe partiellement l'unité de bobinage (18) pour l'entraînement de celle-ci.

3. Dispositif selon la revendication 2, caractérisé en ce que l'axe de bobinage (19) est monté sur le système de support (17) de façon à pouvoir tourner librement, et que la bobine (20) est appliquée avec une force prédéterminée, éventuellement réglable, contre le transporteur à bande (23).

4. Dispositif selon l'une des revendications 2 ou 3, caractérisé en ce que le transporteur à bande (23) comprend des bandes élastiques (28, 28′) guidées autour de rouleaux de déviation (24, 26) fixes, et que le système de support (17) est réglable en hauteur.

5. Dispositif selon l'une des revendications 1 à 4, caractérisé en ce que la bobine de bande (42) est appliquée sous précontrainte contre la bobine (20).

6. Dispositif selon la revendication 5, caractérisé en ce que la bobine de bande (42) est montée sur une bascule (40) pivotante, mise en précontrainte vers le haut, de préférence par la force d'un ressort (50).

7. Dispositif selon la revendication 6, caractérisé en ce que, vu dans le sens vertical, la bascule (40) est prévue entre les brins supérieur et inférieur (46, 46′) du transporteur à bande (23) et s'appuie de préférence sur le brin inférieur (46′).

8. Dispositif selon l'une des revendications 6 ou 7, caractérisé en ce que la bascule (40) et l'un des rouleaux de déviation (26) sont montés sur un arbre commun (26′), et que ledit rouleau de déviation (26) est couplé en entraînement avec la bobine de bande (42) dans le sens d'enroulement (A′) de la bobine de bande (42).

9. Dispositif selon la revendication 8, caractérisé en ce que le couplage du rouleau de déviation (26) avec la bobine de bande (42) est réalisé de telle façon que la vitesse périphérique non influencée de la bobine de bande (42) est au moins égale à la vitesse périphérique du rouleau de déviation (26), et que le couplage comprend un accouplement à glissement, de préférence un accouplement à friction (74) pour maintenir la bande d'enroulement (21) sous tension.

10. Dispositif selon la revendication 9, caractérisé en ce que l'accouplement à glissement (74) est relié à la bobine de bande (42) par l'intermédiaire d'une première roue libre (64) active dans le sens opposé à la direction d'enroulement (A′)de la bobine de bande (42), et qu'une seconde roue libre (70) active dans le sens opposé est prévue pour soutenir l'accouplement à glissement (74) lors du réembobinage sous tension de la bande d'enroulement (21) sur l'axe de bobinage (19) vide.

11. Dispositif selon la revendication 8, caractérisé en ce que le rouleau de déviation (26) disposé à l'extrémité active du transporteur à bande (23) est couplé avec la bobine de bande (42).

12. Dispositif selon l'une des revendications 4 à 11, caractérisé en ce que le rouleau de déviation (26) pour la déviation des produits plats (22) déroulés, disposé à l'extrémité active du transporteur à bande (23) est enveloppé partiellement par une bande sans fin de déviation (82).

13. Dispositif selon la revendication 1, caractérisé en ce que la bobine de bande (42) comporte, de préférence le long de sa périphérie, un dispositif magnétique (78′), et que la bande d'enroulement (21) est pourvue dans sa section terminale extérieure (106), d'un élément d'induit (116) pour la saisie et la prise en charge automatiques par la bobine de bande (42), de l'extrémité (106′) de la bande d'enroulement (21) située de ce côté lors du passage devant ladite bobine de bande.

14. Dispositif selon la revendication 13, caractérisé en ce que l'élément d'induit (116) comporte plusieurs plaquettes de fer minces superposées.

15. Dispositif selon la revendication 14, caractérisé en ce que, pour retenir la bande d'enroulement (21) enroulée autour de la bobine (20), la bande d'enroulement (21) est munie d'une fermeture autoagrippante (108) qui peut être détachée en saisissant l'extrémité extérieure (106′) de la bande et en enroulant la bande d'enroulement (21) sur la bobine de bande (42).
